# EUROPÄISCHE PATENTSCHRIFT

(11) **EP 2 407 062 B1**
(45) Veröffentlichungstag und Bekanntmachung des Hinweises auf die Patenterteilung: **06.11.2019**
(21) Anmeldenummer: 11005508.4
(22) Anmeldetag: 06.07.2011
(51) Int. Cl.: A47F 5/08

(54) **Haltevorrichtung**
Clamping device
Dispositif de retenue

(30) Priorität: 13.07.2010 DE 202010010134 U
(43) Veröffentlichungstag der Anmeldung: 18.01.2012
(73) Patentinhaber: Rixen, Wolfgang, 42699 Solingen (DE)
(72) Erfinder: Rixen, Wolfgang, 42699 Solingen (DE)
(74) Vertreter: BRP Renaud & Partner mbB Rechtsanwälte Patentanwälte Steuerberater

(56) Entgegenhaltungen:
- DE-A1- 2 835 010
- US-A- 4 708 311
- US-A1- 2007 251 904

## Beschreibung

Die Erfindung betrifft eine Haltevorrichtung für Werkzeuge und Hilfsmittel am Arbeitsplatz, mit einem an einer Befestigungsvorrichtung anbringbaren Befestigungselement und mit einem Halteteil zur Aufnahme der Werkzeuge und Hilfsmittel.

Eine derartige, zumindest ähnliche Haltevorrichtung offenbart die DE 28 35 010 A1. Demnach wird offenbart, eine an einer Montagewand oder dergleichen mittels Nasen oder Haken ansetzbare Haltevorrichtung für Draht- und/oder streifenförmige Bügel zur Aufnahme von Gegenständen aus einem Formkörper mit wenigstens einer Vertikalbohrung auf seiner Oberseite zum lösbaren Eingriff eines nach unten gerichteten Endes eines Drahtbügels und mit einer im Profil T-förmig ausgebildeten Vertikalnut auf seiner Außenseite zum lösbaren Eingriff eines nach unten gerichteten Endabschnittes eines band- oder streifenförmigen Bügels.

Aus der US 4,708,311 A und der US 2007/251904 A sind weitere Haltevorrichtungen für Werkzeuge und Hilfsmittel bekannt.

Diese Haltevorrichtung ist aber äußerst kompliziert aufgebaut und benötigt zu seiner Befestigung an der Montagewand jedes Mal einen neuen Zusammenbau der einzelnen Teile dieser Haltevorrichtung.

Dies ist nicht nur unhandlich, sondern auch noch aufgrund der großen und langen Arbeitszeit kostenintensiv.

Der Erfindung liegt daher die Aufgabe zugrunde, eine eingangs genannte Haltevorrichtung anzugeben, die mit technisch einfachen Mitteln stets eine sehr einfache und rasche Montage sowie eine stets feste Befestigung sicherstellt.

Diese Aufgabe wird bei einer Haltevorrichtung der eingangs genannten Art dadurch gelöst, dass der Halteteil aus Draht geformt ist, von dessen entsprechend geformten Enden mindestens ein Ende formschlüssig in das Befestigungselement eingebracht und im Montagezustand von der Befestigungsvorrichtung abgestützt wird.

Der Kern der Erfindung liegt darin, lediglich mit Hilfe eines Befestigungsmittels und somit auch mittels eines Werkzeugs die Haltevorrichtung einfach und an der gewünschten Stelle anzubringen.

Selbstverständlich sind auch noch eine Vielzahl anderer Möglichkeiten gegeben, die Haltevorrichtung auszubilden. So könnte zum Beispiel die Befestigungsvorrichtung eine Lochplatte sein, deren Löcher Innengewinde aufweisen, um die oben erwähnten Befestigungsmittel aufzunehmen. Erfindungsgemäß ist vorgesehen, dass die Befestigungsvorrichtung ein mit mindestens einer hinterschnittenen Nut versehener Profilstab ist, dass das Befestigungselement einen in die Nut passenden, eine Verdrehung verhindernden Vorsprung aufweist, und dass mittels mindestens einer durch eine entsprechende Bohrung im Befestigungselement durchgreifende Schraube in einen entsprechenden Nutenstein eingreift. Dadurch ist es möglich, schon vorhandene Teile, nämlich Profilstab und Nutenstein als Befestigungsvorrichtung zu verwenden, um das Befestigungselement und sein Halteteil anbringen zu können, und zwar mit Hilfe einer einzigen Schraube.

Besonders vorteilhaft und wichtig ist dabei, dass eine Verdrehung der Haltevorrichtung einfach durch Eingriff des an der Befestigungsvorrichtung vorhandenen Vorsprungs in die lichte Weite der Nut des Profilstabes verhindert wird. Es ist also nicht nötig, ggfs. Zwei Schrauben oder eine Schraube mit einer großen Anzugskraft zu verwenden.

Als Material für das Befestigungselement hat sich als besonders vorteilhaft Kunststoff erwiesen, der einfach mittels Spritzguss hergestellt werden kann. Selbstverständlich könnte auch spritzgegossenes Metall dafür verwandt werden.

Damit die Herstellungskosten für das Halteteil noch weiter gesenkt werden können, ist es vorteilhaft, wenn der Draht ein CNC-geformter Edelstahldraht ist, da hierbei wenige Werkzeuge verwandt werden müssen.

Weiter ist erfindungsgemäß vorgesehen, dass mindestens ein Ende des Drahtes einen Haken bildet, welcher der Befestigungsvorrichtung zugewandten Seite aus in das Befestigungselement in einer ersten Aussparung von oben und hinten formschlüssig eingreift.

Erfindungsgemäß ist vorgesehen, dass das/die Ende(n) der Drähte von dem Vorsprung in Richtung Befestigungsvorrichtung überragt wird/werden.

Für besonders schwere zu haltende Gegenstände bzw. Teile ist es vorteilhaft, wenn für große zu haltende Teile eine zweite Aussparung quer und unterhalb der ersten Aussparungen am unteren Rand des Befestigungselementes vorhanden ist, um etwa den Mittenbereich des Drahtes auf der zur Befestigungsvorrichtung weisenden Seite formschlüssig aufzunehmen.

Es ist sicherlich möglich eine Vielzahl von Teilen mit Hilfe der Haltevorrichtung nach Art eines Arbeitsplatz-Ordnungssystems aufzuzählen. Demzufolge ist es nicht als Einschränkung gedacht, wenn bevorzugt die Haltevorrichtung auch dadurch gekennzeichnet ist, dass der Halteteil zur Aufnahme eines Kabels, eines Bechers, eines Lappens, einer kleinen Halteschlaufe, einer großen Halteschlaufe, einer Stiftehalterung, einer Werkzeugköcherhalterung, eines Handtuches, oder einer Flasche ausgeformt ist.

Weitere Vorteile und Merkmale der Erfindung ergeben sich aus der folgenden Beschreibung mehrerer Ausführungsbeispiele sowie aus den Figuren, auf die Bezug genommen wird. Es zeigen:
Fig.1 eine Explosionsdarstellung eines ersten Ausführungsbeispiels;
Fig.2 eine erste geschnittene Querschnittsdarstellung gemäß dem Ausführungsbeispiel von Fig.1;
Fig.3 eine zweite geschnittene Querschnittsdarstellung gemäß dem Ausführungsbeispiel von Fig.1;
Fig.4 und 5 zwei unterschiedliche perspektivische Ansichten eines zweiten Ausführungsbeispiels;
Fig.6,7 und 8 drei perspektivische Darstellungen unterschiedlicher dritter bis vierter Ausführungsbeispiele in sogenannter Hakenform;
Fig.9 eine Perspektivdarstellung eines sechsten Ausführungsbeispiels, das ggfs. noch einen Köcher aufnehmen kann;
Fig.10 eine Perspektivdarstellung eines siebten Ausführungsbeispiels mit Extraköcher für schwere zu haltende Teile; und
Fig.11 eine Perspektivdarstellung eines achten Ausführungsbeispiels als Handtuchhalter.

Anhand der Figuren 1 bis 11 werden nunmehr acht unterschiedliche Ausführungsbeispiele einer Haltevorrichtung 10 für Werkzeuge und Hilfsmittel am Arbeitsplatz beschrieben.

Dabei werden, soweit nichts anderes ausgesagt ist, für gleiche und ähnliche Bestandteile die gleichen Bezugsziffern verwandt.

Allen acht Ausführungsbeispielen ist gemein, dass die Haltevorrichtung 10 ein Befestigungselement 14 mit einem Halteteil 16 zur Aufnahme der zu haltenden Teile enthält, die zusammengesetzt an einer Befestigungsvorrichtung 12 angebracht werden. Bei den gezeigten Ausführungsbeispielen besteht die Befestigungsvorrichtung 12 jeweils aus einem mindestens eine hinterschnittene Nut 18 aufweisenden Profilstab 20.

Die gezeigten Profilstäbe 20 weisen bei den gezeigten Ausführungsbeispielen vier hinterschnittene Nuten 18 auf.

Des Weiteren ist bei allen acht Ausführungsbeispielen das Befestigungselement 14 identisch ausgebildet und besteht bei den gezeigten Ausführungsbeispielen aus einem spritzgegossenen Kunststoffteil.

Dieses Befestigungselement 14 ist quaderförmig ausgebildet und weist eine durch eine Mittelachse geführte Bohrung 24 zur Aufnahme einer Schraube 26 zur Befestigung auf.

Diese Schraube 26 greift dann in das Gewinde eines sogenannten in der Nut 18 vorhandenen Nutensteins 28 und wird damit an dem Profilstab 20 befestigt.

Auf der dem Bohrungseintritt entgegen gesetzten Seite und auch oberhalb dieser Bohrungsseite, die die beiden Seiten miteinander verbindet, weist das Befestigungselement 14 nahe der Außenkanten erste Aussparungen 30 auf, in die der bevorzugt aus CNC-geformten Draht bestehende Halteteil 16 eingreift.

Die Enden des Drahtes 16 sind daher hakenförmig geformt, so dass sichergestellt ist, dass der Halteteil 16 formschlüssig in das Befestigungselement 14 eingebracht und im Montagezustand von der Befestigungsvorrichtung bzw. des Profilsstabes 20 abgestützt wird.

Dies geschieht bei allen Ausführungsbeispielen dadurch, dass mindestens ein Ende des Drahtes 16 einen Haken bildet, welcher der Befestigungsvorrichtung 12 zugewandten Seite aus in das Befestigungselement 14 in der ersten Aussparung 30 von oben und hinten formschlüssig eingreift. Dabei sind die Endkanten des Drahtes 16 nochmals derart gebogen, dass sie in Richtung des Befestigungselements 14 in eine entsprechende Aufnahme zusätzlich eingreifen.

Des Weiteren werden die in die Aussparungen 30 eingesetzten Drähte 16 von einem Vorsprung 22 in Richtung Befestigungsvorrichtung 12
derart überragt, dass dieser Vorsprung 22 in den offenen Bereich der hinterschnittenen Nut zur Verdrehsicherung teilweise eintauchen kann.

In den Figuren 1 bis 3 ist ein erstes Ausführungsbeispiel für eine Haltevorrichtung 10 dargestellt. Dabei kann dieses Halteteil 16 beispielsweise als Kabelhalter verwandt werden.

Des Weiteren ist in Fig.3 besonders deutlich die bei dieser Ansicht in etwa C-förmig angeordnete Aussparung 30 gezeigt, die auch zur Kippsicherung das Halteteil 16 aufnimmt.

In den Fig.4 und 5 sind zweite und dritte Ausführungsbeispiele dargestellt, wobei in Fig.4 ein sogenannter Becherhalter ausgeführt ist. In Fig.5 wird ein sogenannter Flaschenhalter gezeigt.

Diese beiden zweiten und dritten Ausführungsbeispiele sind jeweils derart geformt, dass nicht nur die beiden Enden des Drahtes 16 in das Befestigungselement 14 in den Aussparungen 30 eintaucht, sondern auch noch in etwa die Mitte des Drahtes 16 in einer zweiten Aussparung 30a zur zusätzlichen Stabilität eingeführt ist.

Diese Ausführungsformen sind zur Aufnahme von großen Teilen gedacht, wobei die zweite Aussparung 30a quer und unterhalb der ersten Aussparungen 30 am unteren Rand des Befestigungselementes 14 vorhanden ist, um etwa den Mittenbereich des Drahtes 16 auf der zur Befestigungsvorrichtung 12 weisenden Seite formschlüssig aufzunehmen.

Außerdem ist in Fig. 4 ganz deutlich der Vorsprung 22 zu erkennen, der die Verdrehsicherung durch Eingriff in die lichte Öffnung der hinterschnittenen Nut 18 des Profilstabes 20 zeigt.

In der Fig.6 ist der Halteteil 16 bzw. der Draht 16 so geformt, dass die Mitte des Drahtes 16 in etwa U-förmig gebogen ist, um in diesem Bereich einen Lappen aufnehmen zu können. Daher wird diese Ausführungsform auch Lappenhalter genannt.

Das Ausführungsbeispiel gemäß Fig.7, also das vierte Ausführungsbeispiel, zeigt einen einfachen Haken, an dem beliebiges aufgehängt werden kann.

Das fünfte Ausführungsbeispiel gemäß Fig.8 ist so geformt, dass die von den ersten Aussparungen 30 ausgehenden Teile des Drahtes 16 eine gewisse Länge parallel und auch in der gleichen Höhe wie der obere Aussparungsbereich fortgeführt sind und die Mitte des Drahtes 16 schräg nach oben geführt ist. Dieses Ausführungsbeispiel dient in hervorragender Weise als Kabelhalter.

Wird das sechste Ausführungsbeispiel gemäß Fig.9, das in der Hauptsache aus einer Kreisform besteht, noch mit einem Einsatz in Becherform bestückt, so kann dieses Ausführungsbeispiel gut als Stiftehalterung verwandt werden.

Die Ausführungsbeispiele sieben und acht stellen jeweils gewisse Besonderheiten der Haltevorrichtung 10 dar. So ist zum Beispiel das Ausführungsbeispiel sieben gemäß Fig. 10 mit einem sogenannten Werkzeugköcher versehen, wobei allerdings der Draht 16 in ähnlicher Art und Weise wie bei dem Flaschenhalter ausgebildet worden ist.

Das als letztes zu beschreibende Ausführungsbeispiel acht gemäß Fig.11 stellt eine weitere Besonderheit dar. Hierbei werden nämlich zwei Befestigungselemente 14 verwandt und der Draht 16 wird von einem Befestigungselement 14 zu dem anderen Befestigungselement 14 derart geführt, dass dieses achte Ausführungsbeispiel als sogenannter Handtuchhalter dient.

Selbstverständlich ist die Aufzählung der einzelnen Möglichkeiten dieser Haltevorrichtung nicht auf die beschriebenen acht Ausführungsbeispiele beschränkt. Mit Hilfe der beschriebenen Haltevorrichtung ist daher ein sogenanntes Arbeitsplatz-Ordnungssystem möglich, das mit minimalen Werkzeugkosten ein sehr flexibles System von Haltern für Kleinteile, Getränke, Hilfsmittel und Werkzeuge anbietet. Es besteht mit Ausnahme von dem Handtuchhalter aus einem einzigen spritzgegossenen Kunststoffteil, das die Schnittstelle zwischen dem Profilsystem, der Profistäbe 20 und den Anbauteilen darstellt. Diese bestehen aus CNC-gebogenen Edelstahldrähten und können so auch in kleinen Stückzahlen wirtschaftlich bestimmten Zwecken angepasst werden. Es fallen keine weiteren Werkzeugkosten an.

### Bezugszeichenliste:

- 10: Haltevorrichtung
- 12: Befestigungsvorrichtung
- 14: Befestigungselement
- 16: Halteteil, Draht
- 18: Nut
- 20: Profilstab
- 22: Vorsprung
- 24: Bohrung
- 26: Schraube
- 28: Nutenstein
- 30: Aussparung
- 30a: zweite Aussparung

## Patentansprüche

1. Haltevorrichtung (10) für Werkzeuge und Hilfsmittel am Arbeitsplatz, mit einem an einer Befestigungsvorrichtung (12) anbringbaren Befestigungselement (14) und mit einem Halteteil (16) zur Aufnahme der Werkzeuge und Hilfsmittel, wobei der Halteteil (16) aus Draht geformt ist, von dessen entsprechend geformten Enden mindestens ein Ende formschlüssig in das Befestigungselement (14) eingebracht und im Montagezustand von der Befestigungsvorrichtung (12) abgestützt wird, wobei die Befestigungsvorrichtung (12) ein mit mindestens einer hinterschnittenen Nut (18) versehener Profilstab (20) ist, dass das Befestigungselement (14) einen in die Nut (18) passenden, eine Verdrehung verhindernden Vorsprung (22) aufweist, und wobei mittels mindestens einer durch eine entsprechende Bohrung (24) im Befestigungselement (14) durchgreifende Schraube (26) in einen entsprechenden Nutenstein (28) eingreift, wobei mindestens ein Ende des Drahtes (16) einen Haken bildet, welcher der Befestigungsvorrichtung (12) zugewandten Seite aus in das Befestigungselement (14) in einer ersten Aussparung (30) von oben und hinten formschlüssig eingreift, **dadurch gekennzeichnet, dass** das/die Enden der Drähte (16) von dem Vorsprung (22) in Richtung Befestigungsvorrichtung (12) überragt wird/werden.

2. Haltevorrichtung (10) nach Anspruch 1, **dadurch gekennzeichnet, dass** das Befestigungselement (14) ein spritzgegossenes Kunststoffteil ist.

3. Haltevorrichtung (10) nach einem der Ansprüche 1 oder 2, **dadurch gekennzeichnet, dass** der Draht ein CNC-geformter Edelstahldraht (16) ist.

4. Haltevorrichtung (10) nach einem der Ansprüche 1 bis 3, **dadurch gekennzeichnet, dass** für große zu haltende Teile eine zweite Aussparung (30a) quer und unterhalb der ersten Aussparungen (30) am unteren Rand des Befestigungselementes (14) vorhanden ist, um etwa den Mittenbereich des Drahtes (16) auf der zur Befestigungsvorrichtung (12) weisenden Seite formschlüssig aufzunehmen.

5. Haltevorrichtung (10) nach einem der Ansprüche 1 bis 4, **dadurch gekennzeichnet, dass** der Halteteil (16) zur Aufnahme eines Kabels, eines Bechers, eines Lappens, einer kleinen Halteschlaufe, einer großen Halteschlaufe, einer Stiftehalterung, einer Werkzeugköcherhalterung eines Handtuches, oder einer Flasche ausgeformt ist.

## Claims

1. Clamping device (10) for tools and aids in the workplace, having a fastening element (14) which can be mounted on a fastening device (12) and having a clamping part (16) for the reception of the tools and aids, wherein the clamping part (16) is formed from wire, of the correspondingly shaped ends of which at least one end is form-fittingly inserted into the fastening element (14) and in the mounted state is supported by the fastening device (12), wherein the fastening device (12) is a profile bar (20) furnished with at least one undercut groove (18), that the fastening element (14) has a protrusion (22), fitting into the groove (18), preventing a rotation, and wherein by means of at least one screw (26) engaging through by means of a corresponding bore (24) in the fastening element (14) engages in a corresponding groove block (28), wherein at least one end of the wire (16) forms a hook, which engages from the side facing the fastening device (12) into the fastening element (14) in a first recess (30) from above and behind in a form-fitting manner, **characterised in that** the end(s) of the wires (16) is/are projected-over by the protrusion (22) in the direction of the fastening device (12).

2. Clamping device (10) according to claim 1, **characterised in that** the fastening element (14) is an injection moulded plastic part.

3. Clamping device (10) according to any of claims 1 or 2, **characterised in that** the wire is a CNC-formed stainless-steel wire (16).

4. Clamping device (10) according to any of claims 1 to 3, **characterised in that** for large parts to be clamped a second recess (30a) is present perpendicularly to and below the first recesses (30) at the bottom edge of the fastening element (14), in order to accommodate in a form-fitting manner approximately the middle portion of the wire (16) on the side facing the fastening device (12).

5. Clamping device (10) according to any of claims 1 to 4, **characterised in that** the clamping part (16) is designed for the reception of the cable, a cup, a cloth, a small strap, a large strap, a pen holder, a tool sheath holder a towel, or a bottle.

## Revendications

1. Dispositif de retenue (10) destiné à des outils et des moyens auxiliaires sur le lieu de travail, avec un élément de fixation (14) pouvant être monté sur un dispositif de fixation (12) et une pièce de retenue (16) pour recevoir les outils et les moyens auxiliaires, dans lequel la pièce de retenue (16) est formée de fil, au moins une extrémité des extrémités de forme correspondante dudit fil est introduite par liaison de forme dans l'élément de fixation (14) et est soutenue dans la condition d'assemblage par le dispositif de fixation (12), dans lequel le dispositif de fixation (12) est une barre profilée (20) pourvue d'au moins une rainure à contre-dépouille (18), que l'élément de fixation (14) présente une saillie (22) adaptée à la rainure (18) empêchant la rotation, et dans lequel au moyen d'au moins une vis (26) traversant un alésage (24) correspondant dans l'élément de fixation (14) entre en prise dans un coulisseau (28) correspondant, dans lequel au moins une extrémité du fil (16) forme un crochet, lequel à partir du côté tourné du dispositif de fixation (12) entre en prise dans l'élément de fixation (14) par liaison de forme du haut et de l'arrière dans un premier renfoncement (30), **caractérisé en ce que** la/les extrémité(s) des fils (16) est/sont surmontée(s) de la saillie (22) dans le sens du dispositif de fixation (12).

2. Dispositif de retenue (10) selon la revendication 1, **caractérisé en ce que** l'élément de fixation (14) est une pièce en matière plastique moulée par injection.

3. Dispositif de retenue (10) selon l'une quelconque des revendications 1 ou 2, **caractérisé en ce que** le fil est un fil d'acier inoxydable (16) formé en CNC.

4. Dispositif de retenue (10) selon l'une quelconque des revendications 1 à 3, **caractérisé en ce que** pour de grandes pièces à retenir un deuxième renfoncement (30a) est présent de manière transversale et en dessous du premier renfoncement (30) sur le bord inférieur de l'élément de fixation (14) pour recevoir par liaison de forme approximativement la zone centrale du fil (16) sur le côté orienté vers le dispositif de fixation (12).

5. Dispositif de retenue (10) selon l'une quelconque des revendications 1 à 4, **caractérisé en ce que** la pièce de retenue (16) est formée pour recevoir un câble, un gobelet, un chiffon, une petite dragonne, une grande dragonne, un porte-stylo, un carquois porte-outils une serviette, ou une bouteille.
